# EUROPÄISCHE PATENTSCHRIFT

(11) **EP 2 910 282 B1**
(45) Veröffentlichungstag und Bekanntmachung des Hinweises auf die Patenterteilung: **30.05.2018**
(21) Anmeldenummer: 14155828.8
(22) Anmeldetag: 19.02.2014
(51) Int. Cl.: A62C 2/12, A62C 2/24, F24F 13/10

(54) **Brandschutzklappe**
Fire protection flap
Clapet anti-feu

(43) Veröffentlichungstag der Anmeldung: 26.08.2015
(73) Patentinhaber: TROX GmbH, 47506 Neukirchen-Vluyn (DE)
(72) Erfinder: Fels, Martin, 46459 Rees (DE); Mosters, Martin, 46519 Alpen (DE); Strauß, Andreas, 47608 Geldern (DE); Gurny, Rüdiger, 46459 Rees (DE)
(74) Vertreter: Dr. Stark & Partner Patentanwälte mbB

(56) Entgegenhaltungen:
- EP-A1- 2 246 101
- DE-A1- 2 261 153
- DE-A1- 4 234 800
- DE-U1-202012 104 995
- FR-A1- 2 374 053

## Beschreibung

Die Erfindung betrifft eine Brandschutzklappe mit einem Gehäuse und mit einer darin, insbesondere mittig auf den Gehäusequerschnitt bezogen, zwischen einer Offenstellung und einer Schließstellung um eine Schwenkachse herum verschwenkbar gelagerten Absperrklappe, wobei zum Verschwenken, d. h. zum Spannen, der Absperrklappe aus ihrer Schließstellung gegen die Rückstellkraft in ihre Offenstellung ein unmittelbar oder mittelbar mit der Absperrklappe zusammenwirkender und auf der Außenseite des Gehäuses angeordneter, um eine ihm zugeordnete Drehachse drehbarer Betätigungsgriff vorgesehen ist, wobei zumindest ein Anschlag vorgesehen ist, an dem die Absperrklappe in ihrer Offenstellung unmittelbar oder mittelbar anliegt, und wobei die Brandschutzklappe eine Auslöseeinrichtung, die in eine Fixierposition bringbar und durch Hitze oder dergleichen, beispielsweise im Brandfall, auslösbar und damit automatisch in eine Freigabeposition verlagerbar ist, aufweist und wobei der Betätigungsgriff und damit die mit ihm verbundene Absperrklappe in der Offenstellung gegen eine Rückstellkraft mittels der in ihrer Fixierposition befindlichen Auslöseeinrichtung in eine der Offenstellung der Absperrklappe entsprechende Position fixierbar ist und aus dieser Fixierposition, beispielsweise im Brandfall, nach Auslösen der Auslöseeinrichtung und damit erfolgender Änderung der Auslöseeinrichtung in ihre Freigabeposition durch die Rückstellkraft in eine der Schließstellung der Absperrklappe entsprechende zweite Position verschwenkbar ist. Aus der DE 20 2012 104 995 U1 ist eine Brandschutzklappe mit einem Gehäuse und mit einer darin schwenkbar um eine Schwenkachse herum gelagerten Absperrklappe bekannt. Aus der DE 42 34 800 A1 (Basis für den Obergriff des Anspruchs 1) ist eine ähnliche Brandschutzklappe bekannt. Um Druckverluste und eine ungewünschte Geräuschentwicklung so klein wie möglich zu halten, soll die Absperrklappe in der Offenstellung möglichst parallel zur Strömungsrichtung ausgerichtet sein. Insoweit ist der in der Absperrklappe angeordnete Anschlag verstellbar, um Toleranzschwankungen, wie sie beispielsweise innerhalb des Übertragungssmechanismus bestehen können, ausgleichen zu können. Vor Ort wird die Absperrklappe in ihre Offenstellung verlagert und in dieser Position anschließend der Anschlag entsprechend fixiert. Nachteilig hierbei ist, dass auf diese Weise nicht gewährleistet ist, dass die Absperrklappe auch tatsächlich parallel zur Strömungsrichtung ausgerichtet ist.

Aufgabe der Erfindung ist es, die vorgenannten Nachteile zu vermeiden und eine Brandschutzklappe anzugeben, bei der in der Offenstellung die Absperrklappe möglichst parallel zur Strömungsrichtung ausgerichtet ist.

Diese Aufgabe wird dadurch gelöst, dass der Betätigungsgriff durch sein Material oder ein Zusatzelement oder ein zwischen dem Betätigungsgriff und der Drehachse angeordnetes Zwischenelement derart ausgebildet ist, dass ein weiteres Verlagern, insbesondere Verdrehen, des mit der Auslöseeinrichtung zusammenwirkenden Teils des Betätigungsgriffes in die gleiche Drehrichtung unter Überwindung einer zusätzlichen Kraft, insbesondere Rückstellkraft, erlaubt, wobei die zusätzliche Kraft größer ist als die zur Verlagerung der Absperrklappe aus ihrer Schließstellung in ihre Offenstellung aufzubringende Rückstellkraft.

Die erfindungsgemäße Ausgestaltung erlaubt, dass der Anschlag bereits werksseitig so an der gewünschten Stelle auf der Innenseite des Gehäuses montiert werden kann, dass die Absperrklappe im anliegenden Zustand in jeden Fall parallel zur Strömungsrichtung ausgerichtet ist. Dies ist durch das Material des Betätigungsgriffes oder durch ein Zusatzelement oder durch ein zwischen dem Betätigungsgriff und der Drehachse angeordnetes Zwischenelement möglich.

Soll die Absperrklappe mittels des Betätigungsgriffes aus ihrer Schließstellung in ihre Offenstellung verlagert werden, muss zunächst beim Verdrehen des Betätigungsgriffes die Rückstellkraft überwunden werden, bis die Absperrklappe mit dem Anschlag in Kontakt kommt.

Für den Fall, dass in dieser Stellung der Betätigungsgriff noch nicht in Eingriff mit der Auslöseeinrichtung bringbar ist, wird der Betätigungsgriff nunmehr in die gleiche Drehrichtung weiterverlagert, wobei bei der Weiterverlagerung eine zusätzliche Kraft überwunden werden muss, bis der Betätigungsgriff die gewünschte Position erreicht hat, d.h. in Eingriff mit der Auslöseeinrichtung bringbar ist. Diese zusätzliche Kraft muss aufgrund des Materials des Betätigungsgriffes oder aufgrund des Zusatzelementes oder aufgrund des zwischen dem Betätigungsgriff und der Drehachse angeordneten Zwischenelements aufgebracht werden. Die Überwindung der zusätzlichen Kraft erfolgt erst dann, wenn die Absperrklappe mit dem Anschlag in Kontakt gekommen ist.

Aufgrund der erfindungsgemäßen Ausgestaltung ist sichergestellt, dass die Absperrklappe auch beispielsweise bei Fertigungstoleranzen, so wie sie beispielsweise bei aus mehreren Bauteilen bestehenden Übertragungsmechanismen auftreten können, in der Offenstellung zum einen parallel zur Strömungsrichtung ausgerichtet ist und zum anderen an dem Anschlag anliegt.

Bei der Auslöseeinrichtung kann es sich beispielsweise um einen in einem Rohr geführten Bolzen handeln, dessen eines Ende in das Gehäuse hineinragt und dessen anderes Ende in einer Ausnehmung im Bereich der Gehäusewandung endet. Der Bolzen ist gegen eine durch eine Feder erzeugte Rückstellkraft gespannt und im gespannten Zustand mittels eines in dem Gehäuse befindlichen Schmelzlotes fixiert. In der Offenstellung der Absperrklappe kann beispielsweise in die Ausnehmung im Bereich der Gehäusewandung ein rückseitig an dem Betätigungsgriff angebrachter Vorsprung einrasten. Im Brandfall schmilzt das Schmelzlot, so dass infolgedessen der Bolzen automatisch durch die Feder in einem gewissen Masse nach außen verlagert wird. Hierdurch wird der Vorsprung des Betätigungsgriffes aus der Ausnehmung gedrückt und die Absperrklappe und damit auch der Betätigungsgriff verschwenkt in die Schließstellung.

Die Schwenkachse der Absperrklappe und die Drehachse des Betätigungsgriffes können konzentrisch oder miteinander fluchtend ausgebildet sein, insbesondere einteilig, ausgebildet sein.

Der Betätigungsgriff kann mit einem Formschluss mit der Drehachse verbunden sein, wobei der Formschluss Spiel hat und die Nutzung dieses Spiels durch die zusätzliche Kraft noch nicht freigegeben ist. So kann beispielsweise die Drehachse einen viereckigen Querschnitt aufweisen. Bei einer solchen Ausführungsform hat der Betätigungsgriff vorzugsweise eine Ausnehmung mit vier Ecken, wobei jeder Randabschnitt der Ausnehmung zwischen der Mitte und einer Ecke aufgeweitet ist, so dass der Betätigungsgriff gegenüber der Drehachse Spiel hat.

Als Zwischenelement kann beispielsweise eine Rutschkupplung vorgesehen sein.

Alternativ kann das Zwischenelement zumindest eine Feder umfassen, deren eines Ende mittelbar oder unmittelbar auf die Drehachse und deren anderes Ende mittelbar oder unmittelbar auf den Betätigungsgriff wirkt.

Es bietet sich an, wenn das Zwischenelement zumindest eine Lagerfläche, ein korrespondierendes Gegenlager sowie zumindest eine Feder umfasst, wobei die Drehachse wenigstens eine seitlich gegenüber der Drehachse vorstehende, der Drehachse zugewandte Lagerfläche, an der sich das eine Ende der, vorzugsweise als Druckfeder ausgebildeten und tangential in Bezug auf die Drehachse ausgerichteten Feder abstützt, aufweist und der Betätigungsgriff für das andere Ende der Feder das korrespondierende Gegenlager aufweist. Die Lagerfläche kann drehfest auf der Drehachse angeordnet sein, während der Betätigungsgriff ein Spiel gegenüber der Drehachse hat. Das Gegenlager kann auch Teil einer Ausnehmung sein, die an dem Betätigungsgriff vorgesehen ist und in der die betreffende Feder gelagert ist.

Dabei kann ein, vorzugsweise den Betätigungsgriff im Bereich der Drehachse von außen überdeckendes, drehfest mit der Drehachse verbundenes Element vorgesehen sein, das zumindest ein, wenigstens eine Lagerfläche bildendes, Seitenteil aufweist. Die Lagerfläche dient als Lager für eine Feder.

Das Zwischenelement kann zumindest einen federnd ausgebildeten Bereich aufweisen, wobei das Zwischenelement drehfest auf der Drehachse angeordnet ist und der federnd ausgebildete Bereich mittelbar oder unmittelbar, insbesondere seitlich, auf den Betätigungsgriff wirkt. Der Betätigungsgriff hat bei diesem Ausführungsbeispiel ein Spiel gegenüber der Drehachse. Selbstverständlich ist auch eine umgekehrte Anordnung möglich, bei der der Betätigungsgriff drehfest auf der Drehachse angeordnet ist und das Zwischenelement Spiel gegenüber der Drehachse hat.

Es ist auch möglich, dass das Zwischenelement als ein eine Torsion ermöglichendes Element ausgebildet ist, das einerseits drehfest mit der Drehachse und andererseits drehfest mit dem Betätigungsgriff verbunden ist. Vorzugsweise ist ein solches Zwischenelement federnd tordierend ausgebildet.

Bei einem bevorzugten Ausführungsbeispiel der Erfindung ist die an dem in der Offenstellung an zumindest einem Anschlag anliegende Absperrklappe parallel zur Strömungsrichtung ausgerichtet.

Zum Lösen oder Fixieren des Betätigungsgriffes gegenüber der Auslöseeinrichtung kann der Betätigungsgriff gegen eine Rückstellkraft in Bezug auf das Gehäuse zumindest im Bereich seines freien Endes leicht gegenüber dem Gehäuse anhebbar sein.

Dabei kann zumindest ein Anschlag an der Innenseite des Gehäuses angeordnet sein. Als Anschlag kann beispielsweise an der Innenseite des Gehäuses ein Winkel angebracht sein.

Es ist auch möglich, dass in dem Gehäuses ein an der Absperrklappe angreifender Übertragungsmechanismus vorgesehen ist und dass zumindest ein Anschlag an der Absperrklappe und/oder an dem Übertragungsmechanismus, vorzugsweise auf der der Absperrklappe zugewandten Seite des Übertragungsmechanismus, angeordnet ist.

Im Folgenden werden in den Zeichnungen dargestellte Ausführungsbeispiele der Erfindung erläutert. Es zeigen:
- Fig. 1a-g: eine erstes Ausführungsbeispiel einer erfindungsgemäßen Brandschutzklappe,
- Fig. 2a-g: eine zweites Ausführungsbeispiel einer erfindungsgemäßen Brandschutzklappe,
- Fig. 3a-g: eine drittes Ausführungsbeispiel einer erfindungsgemäßen Brandschutzklappe und
- Fig. 4a-h: eine viertes Ausführungsbeispiel einer erfindungsgemäßen Brandschutzklappe.

In allen Figuren werden für gleiche bzw. gleichartige Bauteile übereinstimmende Bezugszeichen verwendet.

In den Fig. 1 bis 4 sind insgesamt vier Ausführungsformen einer erfindungsgemäßen Brandschutzklappe dargestellt.

Jede Brandschutzklappe weist ein Gehäuse 1 mit einer darin mittig auf den Gehäusequerschnitt bezogen, zwischen einer Offenstellung und einer Schließstellung um eine Schwenkachse 23 herum schwenkbar gelagerte Absperrklappe 2 auf.

Zum Verschwenken der Absperrklappe 2 aus ihrer Schließstellung gegen die durch eine Spiralfeder 3 erzeugte Rückstellkraft in ihre Offenstellung ist auf der Außenseite des Gehäuses 1 ein Betätigungsgriff 4 vorgesehen, der um eine Drehachse 5 drehbar gelagert. Der Betätigungsgriff 4 hat rückseitig im Bereich seines freien Endes einen rückseitig vorstehenden Vorsprung 6. Die Spiralfeder 3 ist in dem dargestellten Ausführungsbeispiel außenseitig um die Drehachse 5 herumgeführt.

In den dargestellten Ausführungsbeispielen stellen die Schwenkachse 23 der Absperrklappe 2 und die Drehachse 5 des Betätigungsgriffes 4 separate Bauteile dar. Dabei ist die Absperrklappe 2 über einen nicht näher dargestellten, im Inneren des Gehäuses 1 angeordneten Übertragungsmechanismus 24 mit der Drehachse 5 verbunden. Der Übertragungsmechanismus 24 weist in den dargestellten Ausführungsbeispielen ein an der Absperrklappe 2 vorgesehenes Drehlager 25 sowie eine mittelbar oder unmittelbar mit der Drehachse 5 verbundene Koppelstange 26 auf.

In dem Gehäuse 1 ist ein Anschlag 7 vorgesehen, an dem die Absperrklappe 2 in ihrer Offenstellung unmittelbar anliegt. In den dargestellten Ausführungsbeispielen ist der Anschlag 7 jeweils an der Innenseite des Gehäuses 1 angeordnet. Es ist aber auch durchaus möglich, dass der Anschlag 7 an der Absperrklappe 2 bzw. an dem Übertragungsmechanismus 24, beispielsweise auf der der Absperrklappe 2 zugewandten Seite der Koppelstange 26, angeordnet ist. In der Offenstellung der Absperrklappe 2 sind die Absperrklappe 2 und die Koppelstange 26 in etwa parallel ausgerichtet, wobei der Anschlag 7 ein weiteres Verschwenken der Absperrklappe 2 über die Offenstellung hinaus verhindert.

Zusätzlich ist eine nicht näher dargestellte Auslöseeinrichtung 8 vorgesehen. Die Auslöseeinrichtung 8 umfasst eine im Bereich der Gehäusewandung angeordnete Ausnehmung 9, in der ein nicht näher dargestellter Bolzen geführt ist. In der Offenstellung, d.h. in der Fixierposition des Betätigungsgriffes 4, befindet sich der Vorsprung 6 in der Ausnehmung 9. Im Brandfall wird der Bolzen automatisch durch eine Feder in einem gewissen Masse aus der Ausnehmung 9 nach außen verlagert, wodurch der Vorsprung 6 des Betätigungsgriffes 4 aus der Ausnehmung 9 gedrückt und die Absperrklappe 2 und damit auch der Betätigungsgriff 4 durch die von der Spiralfeder 3 erzeugte Rückstellkraft in die Schließstellung, d.h. in die Freigabeposition des Betätigungsgriffes 4, verschwenkt wird.

Zusätzlich ist auf der Außenseite des Gehäuses 1 ein Blockierelement 10 in Form eines angeschraubten Bleches vorgesehen. Das freie Ende ist gegenüber dem Gehäuse 1 beabstandet angeordnet. Das Blockierelement 10 nach Fig. 1e weist noch ein Langloch 11 auf. In der Schließstellung der Absperrklappe 2 ragt der Vorsprung 6 des Betätigungsgriffes 4 bei dem Ausführungsbeispiel nach Fig. 1 in das Langloch 11 hinein.

Soll nun die Absperrklappe 2 aus ihrer Schließstellung in ihre Offenstellung gegen die von der Spiralfeder 3 erzeugte Rückstellkraft verlagert werden, muss der Betätigungsgriff 4 im Bereich seines freien Endes zunächst leicht gegenüber dem Gehäuse 1 entgegen der Richtung des Pfeils 12 angehoben werden. Hierdurch wird der Betätigungsgriff 4 aus dem Langloch 11 verlagert und kann bei Verdrehen in Richtung des Pfeils 13 über das Blockierelement 10 bewegt werden, so dass der Betätigungsgriff in Richtung des Pfeils 13 gedreht werden kann.

In den Fig. 1a bis 1g ist ein erstes Ausführungsbeispiel dargestellt, bei dem ein Zwischenelement 14 zwischen dem Betätigungsgriff 4 und der Drehachse 5 angeordnet ist. Das Zwischenelement 14, das drehfest gegenüber der Drehachse 5 angeordnet ist, umfasst in dem dargestellten Ausführungsbeispiel insgesamt zwei Federn 15, wobei ein Ende jeder Feder 15 mittelbar auf die Drehachse 5 und das andere Ende unmittelbar auf den Betätigungsgriff 4 wirken.

Hierzu ist ein den Betätigungsgriff 4 im Bereich der Drehachse 5 von außen überdeckendes, drehfest mit der Drehachse 5 verbundenes Element 16 vorgesehen, das zwei im Abstand zueinander angeordnete Seitenteile 17 aufweist. Jedes Seitenteil 17 bildet zwei Lagerflächen 18. Das andere Ende jeder Feder 15 wirkt seitlich auf das korrespondierende Gegenlager 19 des Betätigungsgriffes 4. Wie insbesondere Fig. 1c zu entnehmen ist, ist jedes Gegenlager 19 zur Fixierung der korrespondierenden Feder 15 in einer Ausnehmung 20 des Betätigungsgriffes 4 vorgesehen.

In der in den Fig. 1b bis 1g dargestellten Position befindet sich die Absperrklappe 2 bereits in ihrer Offenstellung, da sie bereits Kontakt mit dem Anschlag 7 hat. Allerdings kann der Vorsprung 6 des Betätigungsgriffes 4 noch nicht mit der Ausnehmung 9 der Auslöseeinrichtung 8 zusammenwirken. Um die verbleibende restliche Strecke überwinden zu können, wird der Betätigungsgriff 4 weiter in die gleiche Drehrichtung (Pfeil 13) unter Überwindung der zusätzlichen Kraft, die durch die zwei Federn 15 ausgeübt wird, gedreht. Diese zusätzliche Kraft ist größer als die Kraft, die für eine Verlagerung der Absperrklappe 2 aus ihrer Schließstellung bis zu dem in Kontakt kommen der Absperrklappe 2 mit dem Anschlag 7 aufzubringen ist.

Die weitere Verlagerung des Betätigungsgriffes 4 gegenüber der Drehachse 5 ist deshalb möglich, da der Betätigungsgriff 4 mit einem Formschluss mit der Drehachse 5 verbunden ist, wobei der Formschluss jedoch Spiel hat und die Nutzung dieses Spiels durch die zusätzliche Kraft bis zu dem Erreichen des Anschlages 7 durch die Absperrklappe 2 noch nicht freigegen ist.

Hierzu weist die Drehachse 5 einen viereckigen Querschnitt auf. In dem Betätigungsgriff 4 selbst ist eine Ausnehmung mit ebenfalls vier Ecken vorgesehen. Allerdings ist jeder Randabschnitt 21 der Ausnehmung zwischen der Mitte und einer Ecke um den Winkel α aufgeweitet, so dass der Betätigungsgriff 4 gegenüber der Drehachse 5 Spiel hat.

In Fig. 1f ist der Vorsprung 6 des Betätigungsgriffes 4 in der Ausnehmung 9 der Auslöseeinrichtung 8 fixiert. Deutlich erkennbar ist, dass sich die Ausrichtung des Zwischenelementes 14 gegenüber dem Betätigungsgriff 4 nach Fig. 1c gegenüber der Ausrichtung nach Fig. 1f geändert hat. Fig. 1c stellt eine Vergrößerung des entsprechenden Bereichs aus Fig. 1d dar, wobei das Element 16 geschnitten dargestellt ist.

In den Fig. 2a bis 2g ist ein zweites Ausführungsbeispiel eines Zwischenelementes 14 dargestellt. Das Zwischenelement 14 ist drehfest auf der Drehachse 5 angeordnet und weist zwei im Abstand zueinander angeordnete federnd ausgebildete Bereiche 22 auf, wobei jeder federnd ausgebildete Bereich 22 seitlich auf den dazwischen angeordneten Betätigungsgriff 4 wirkt. Die Funktionsweise ist identisch wie bei dem Ausführungsbeispiel nach Fig. 1.

In Fig. 2d ist die Absperrklappe 2 bereits in Kontakt mit dem Anschlag 7, jedoch kann der Vorsprung 6 noch nicht mit der Ausnehmung 9 der Auslöseeinrichtung 8 zusammenwirken. Die Ausrichtung des Zwischenelementes 14 gegenüber dem Betätigungsgriff 4 in dieser Stellung ist in den Fig. 2c und 2d dargestellt.

Damit der Vorsprung 6 mit der Auslöseeinrichtung 8 zusammenwirken kann - so wie es in Fig. 2f dargestellt ist - muss der Betätigungsgriff 4 unter Überwindung der zusätzlichen Kraft, die von den beiden federnd ausgebildeten Bereichen 22 ausgeübt wird, weiter gedreht werden. Es stellt sich dann die in Fig. 2f dargestellte Ausrichtung zwischen dem Zwischenelement 14 gegenüber dem Betätigungsgriff 4 ein.

In den Fig. 3a bis 3g ist ein drittes Ausführungsbeispiel dargestellt, das die gleiche Funktionsweise aufweist. Hier ist als Zwischenelement 14 ein eine Torsion ermöglichendes Element, das beispielsweise aus Kunststoff besteht vorgesehen, dessen eines Ende drehfest mit der Drehachse 5 und dessen anderes Ende drehfest mit dem Betätigungsgriff 4 verbunden ist. Die weitere konstruktive Ausgestaltung, beispielsweise in Bezug auf die Realisierung des Spiels zwischen Betätigungsgriff 4 und Drehachse 5, ist im Wesentlichen gleich wie bei den zuvor beschriebenen Ausführungsbeispielen.

In den Fig. 4a bis 4h ist ein viertes Ausführungsbeispiel dargestellt. Hier ist das Zwischenelement 14 wiederrum drehfest gegenüber der Drehachse 5 angeordnet. Das Zwischenelement 14 ist beispielsweise aus Kunststoff gefertigt. Es weist einen federnd ausgebildeten Bereich 22 auf, der seitlich auf den Betätigungsgriff 4 wirkt. Der Betätigungsgriff 4 ist wiederum so gegenüber der Drehachse 5 in einem Formschluss verbunden, dass der Formschluss Spiel hat und die Nutzung dieses Spiels durch die zusätzliche Kraft, die von dem federnden Bereich 22 ausgeübt wird, freigegeben ist.

Es ist leicht ersichtlich, daß im Rahmen der Erfindung, wie er durch die beigefügten Ansprüche definiert ist, mancherlei Variationen möglich sind, die alle im Schutzbereich inbegriffen sein sollen.

## Patentansprüche

1. Brandschutzklappe mit einem Gehäuse (1) und mit einer darin, insbesondere mittig auf den Gehäusequerschnitt bezogen, zwischen einer Offenstellung und einer Schließstellung um eine Schwenkachse (23) herum verschwenkbar gelagerten Absperrklappe (2), wobei zum Verschwenken, d. h. zum Spannen, der Absperrklappe (2) aus ihrer Schließstellung gegen die Rückstellkraft in ihre Offenstellung ein unmittelbar oder mittelbar mit der Absperrklappe (2) zusammenwirkender und auf der Außenseite des Gehäuses (1) angeordneter, um eine ihm zugeordnete Drehachse (5) drehbarer Betätigungsgriff (4) vorgesehen ist, wobei zumindest ein Anschlag (7) vorgesehen ist, an dem die Absperrklappe (2) in ihrer Offenstellung unmittelbar oder mittelbar anliegt, und wobei die Brandschutzklappe eine Auslöseeinrichtung (8), die in eine Fixierposition bringbar und durch Hitze auslösbar und damit automatisch in eine Freigabeposition verlagerbar ist, aufweist und wobei der Betätigungsgriff (4) und damit die mit ihm verbundene Absperrklappe (2) in der Offenstellung gegen eine Rückstellkraft mittels der in ihrer Fixierposition befindlichen Auslöseeinrichtung (8) in eine der Offenstellung der Absperrklappe (2) entsprechende Position fixierbar ist und aus dieser Fixierposition nach Auslösen der Auslöseeinrichtung (8) und damit erfolgender Änderung der Auslöseeinrichtung (8) in ihre Freigabeposition durch die Rückstellkraft in eine der Schließstellung der Absperrklappe (2) entsprechende zweite Position verschwenkbar ist, **dadurch gekennzeichnet, dass** der Betätigungsgriff (4) durch sein Material oder ein Zusatzelement oder ein zwischen dem Betätigungsgriff (4) und der Drehachse (5) angeordnetes Zwischenelement (14) derart ausgebildet ist, dass ein weiteres Verlagern, insbesondere Verdrehen, des mit der Auslöseeinrichtung (8) zusammenwirkenden Teils des Betätigungsgriffes (4) in die gleiche Drehrichtung (Pfeil 13) unter Überwindung einer zusätzlichen Kraft, insbesondere Rückstellkraft, erlaubt, wobei die zusätzliche Kraft größer ist als die zur Verlagerung der Absperrklappe (2) aus ihrer Schließstellung in ihre Offenstellung aufzubringende Rückstellkraft.

2. Brandschutzklappe nach dem vorhergehenden Anspruch, **dadurch gekennzeichnet, dass** die Schwenkachse (23) der Absperrklappe (2) und die Drehachse (5) des Betätigungsgriffes (4) konzentrisch oder miteinander fluchtend ausgebildet sind, insbesondere einteilig, ausgebildet sind.

3. Brandschutzklappe nach einem der vorhergehenden Ansprüche, **dadurch gekennzeichnet, dass** der Betätigungsgriff (4) mit einem Formschluss mit der Drehachse (5) verbunden ist, wobei der Formschluss Spiel hat und die Nutzung dieses Spiels durch die zusätzliche Kraft noch nicht freigegeben ist.

4. Brandschutzklappe nach einem der vorhergehenden Ansprüche, **dadurch gekennzeichnet, dass** als Zwischenelement (14) eine Rutschkupplung vorgesehen ist.

5. Brandschutzklappe nach einem der Ansprüche 1 bis 3, **dadurch gekennzeichnet, dass** das Zwischenelement (14) zumindest eine Feder (15) umfasst, deren eines Ende mittelbar oder unmittelbar auf die Drehachse (5) und deren anderes Ende mittelbar oder unmittelbar auf den Betätigungsgriff (4) wirkt.

6. Brandschutzklappe nach dem vorhergehenden Anspruch, **dadurch gekennzeichnet, dass** das Zwischenelement (14) zumindest eine Lagerfläche (18), ein korrespondierendes Gegenlager (19) sowie zumindest eine Feder (15) umfasst, wobei die Drehachse (5) wenigstens eine seitlich gegenüber der Drehachse (5) vorstehende, der Drehachse (5) zugewandte Lagerfläche (18), an der sich das eine Ende der, vorzugsweise als Druckfeder ausgebildeten und tangential in Bezug auf die Drehachse (5) ausgerichteten Feder (15) abstützt, aufweist und der Betätigungsgriff (4) für das andere Ende der Feder (15) das korrespondierende Gegenlager (19) aufweist.

7. Brandschutzklappe nach dem vorhergehenden Ansprüche, **dadurch gekennzeichnet, dass** ein, vorzugsweise den Betätigungsgriff (4) im Bereich der Drehachse (5) von außen überdeckendes, drehfest mit der Drehachse (5) verbundenes Element (16) vorgesehen ist, das zumindest ein, wenigstens eine Lagerfläche (18) bildendes, Seitenteil (17) aufweist.

8. Brandschutzklappe nach einem der Ansprüche 1 bis 3, **dadurch gekennzeichnet, dass** das Zwischenelement (14) zumindest einen federnd ausgebildeten Bereich (22) aufweist, wobei das Zwischenelement (14) drehfest auf der Drehachse (5) angeordnet ist und der federnd ausgebildete Bereich (22) mittelbar oder unmittelbar, insbesondere seitlich, auf den Betätigungsgriff (4) wirkt.

9. Brandschutzklappe nach einem der Ansprüche 1 bis 3, **dadurch gekennzeichnet, dass** das Zwischenelement (14) als ein eine Torsion ermöglichendes Element ausgebildet ist, das einerseits drehfest mit der Drehachse (5) und andererseits drehfest mit dem Betätigungsgriff (4) verbunden ist.

10. Brandschutzklappe nach einem der vorhergehenden Ansprüche, **dadurch gekennzeichnet, dass** die an dem in der Offenstellung an zumindest einem Anschlag (7) anliegende Absperrklappe (2) parallel zur Strömungsrichtung ausgerichtet ist.

11. Brandschutzklappe nach einem der vorhergehenden Ansprüche, **dadurch gekennzeichnet, dass** zumindest ein Anschlag (7) an der Innenseite des Gehäuses (1) angeordnet ist.

12. Brandschutzklappe nach einem der vorhergehenden Ansprüche, **dadurch gekennzeichnet, dass** in dem Gehäuse (1) ein an der Absperrklappe (2) angreifender Übertragungsmechanismus (24) vorgesehen ist und dass zumindest ein Anschlag (7) an der Absperrklappe (2) und/oder an dem Übertragungsmechanismus (24), vorzugsweise auf der der Absperrklappe (2) zugewandten Seite des Übertragungsmechanismus (24), angeordnet ist.

## Claims

1. Fire protection flap with a housing (1) and a blocking flap (2) mounted therein such as to pivot, in particular in the middle in relation to the housing cross-section, about a pivot axis (23) between an open position and a closed position, wherein, for pivoting, i.e. for tensioning, of the blocking flap (2), an actuation handle (4) is provided, which can be rotated about a rotation axle (5) assigned to it and is arranged on the outside of the housing (1), and interacts directly or indirectly with the blocking flap (2) such as to move it out of its closed position, against resetting force, into its open position, wherein at least one stop (7) is provided, with which the blocking flap (2) is in contact directly or indirectly in its open position, and wherein the fire protection flap comprises a triggering device (8), which can be brought into a fixing position and can be triggered by heat and can therefore be repositioned automatically into a release position, and wherein the actuation handle (4), and therefore the blocking flap (2) connected to it, in the open position, can be fixed against a resetting force by means of the triggering device (8), located in its fixed position, can be fixed into a position which corresponds to the open position of the blocking flap (2), and can be pivoted out of this fixed position after the triggering of the triggering device (8) and the consequent change of the triggering device (8) into its release position, by the resetting force, into a second position corresponding to the closed position of the blocking flap (2), **characterised in that** the actuation handle (4) is configured, by way of its material or by a supplementary element or by an intermediate element (14) arranged between the actuation handle (4) and the rotation axis (5), in such a way that a further displacement, in particular rotation, is permitted of the part of the actuation handle (4) interacting with the triggering device (8), in the same direction (arrow 13), overcoming an additional force, in particular a resetting force, wherein the additional force is greater than the resetting force which is to be applied in order to displace the blocking flap (2) out of its closed position into its open position.

2. Fire protection flap according to the preceding claim, **characterised in that** the pivot axle (23) of the blocking flap (2) and the rotation axle (5) of the actuation handle (4) are configured as concentric or flush with one another, in particular of one piece.

3. Fire protection flap according to any one of the preceding claims, **characterised in that** the actuation handle (4) is connected in positive fit to the rotation axle (5), wherein the positive fit connection has some play, and the use of this play is not yet released by the additional force.

4. Fire protection flap according to any one of the preceding claims, **characterised in that** a slip friction coupling (14) is provided as the intermediate element.

5. Fire protection flap according to any one the preceding claims 1 to 3, **characterised in that** the intermediate element (14) comprises at least one spring (15), of which one end takes effect indirectly or directly on the rotation axle (5) and the other end takes effect indirectly or directly on the actuation handle (4).

6. Fire protection flap according to any one of the preceding claims, **characterised in that** the intermediate element (14) comprises at least one bearing surface (18), a corresponding counter-bearing (19), as well as at least one spring (15), wherein the rotation axle (5) comprises at least one bearing surface (18), projecting laterally opposite the rotation axle (5), facing towards the rotation axle (5), supported on which is the one end of the spring (15), preferably configured as a pressure spring and aligned tangentially in relation to the rotation axle (5), and the actuation handle (4) comprises the corresponding counter-bearing (19) for the other end of the spring (15).

7. Fire protection flap according to any one of the preceding claims, **characterised in that** an element (16) is provided, preferably covering the actuation handle (4) from the outside in the region of the rotation axle (5) and connected to the rotation axle (5) in a torsionally resistant manner, and which comprises the at least one side part (17), which in turn forms the at least one bearing surface (18).

8. Fire protection flap according to any one of claims 1 - 3, **characterised in that** the intermediate element (14) comprises at least one region (22) configured as a spring, wherein the intermediate element (14) is arranged on the rotation axle (5) in a rotationally-resistant manner, and the region (22) configured as a spring takes effect, indirectly or directly on the actuation handle (4), preferably laterally.

9. Fire protection flap according to any one of the preceding claims 1 to 3, **characterised in that** the intermediate element (14) is configured as an element which enables torsion, which is connected on the one hand in a torsionally-resistant manner to the rotation axle (5) and, on the other, in a torsionally-resistant manner to the actuation handle (4).

10. Fire protection flap according to any one of the preceding claims, **characterised in that** the blocking flap (2) in contact in the open position with at least one stop (7) is aligned parallel to the direction of flow.

11. Fire protection flap according to any one of the preceding claims, **characterised in that** at least one stop (7) is arranged on the inner side of the housing (1).

12. Fire protection flap according to any one of the preceding claims, **characterised in that** a transfer mechanism (24) engaging at the blocking flap (2) is provided in the housing (1), and that at least one stop (7) is arranged at the blocking flap (2) and/or at the transfer mechanism (24), preferably on the side of the transfer mechanism (24) facing towards the blocking flap (2).

## Revendications

1. Volet coupe-feu comprenant un boîtier (1) et un clapet d'isolement (2) monté pivotant autour d'un axe de pivotement (23) dans ledit boîtier, notamment au centre par rapport à la section transversale de ce dernier, entre une position d'ouverture et une position de fermeture, sachant qu'une poignée d'actionnement (4) apte à tourner autour d'un axe de rotation (5) qui lui est affecté, disposée à la face extérieure dudit boîtier (1) et coopérant directement ou indirectement avec le clapet d'isolement (2), est prévue pour provoquer le pivotement, c'est-à-dire la tension dudit clapet d'isolement (2) de sa position de fermeture à sa position d'ouverture, en opposition à la force de rappel, sachant qu'il est prévu au moins une butée (7) contre laquelle ledit clapet d'isolement (2) est directement ou indirectement en applique dans sa position d'ouverture, sachant que ledit volet coupe-feu comporte un dispositif de déclenchement (8) qui peut être amené à un emplacement de blocage, peut être mis en action sous l'effet de la chaleur et peut, de la sorte, être transposé automatiquement à un emplacement de libération, et sachant que ladite poignée d'actionnement (4), et donc ledit clapet d'isolement (2) relié à celle-ci, peuvent être consignés à demeure dans la position d'ouverture en opposition à une force de rappel, au moyen dudit dispositif de déclenchement (8) occupant son emplacement de blocage, jusqu'à un emplacement correspondant à la position d'ouverture dudit clapet d'isolement (2), et peuvent pivoter, sous l'effet de ladite force de rappel, jusqu'à un second emplacement correspondant à la position de fermeture dudit clapet d'isolement (2), à partir de cet emplacement de blocage, après mise en action du dispositif de déclenchement (8) accompagnée d'une transposition dudit dispositif de déclenchement (8) à son emplacement de libération, **caractérisé par le fait que**, de par le matériau dont elle est constituée ou suite à la présence d'un élément additionnel, voire d'un élément intermédiaire (14) interposé entre la poignée d'actionnement (4) et l'axe de rotation (5), ladite poignée d'actionnement (4) est réalisée de façon telle qu'une poursuite du déplacement, en particulier de la rotation de la partie de ladite poignée d'actionnement (4) coopérant avec le dispositif de déclenchement (8), soit autorisée dans le même sens de rotation (flèche 13), en surmontant une force supplémentaire se présentant notamment comme une force de rappel, ladite force supplémentaire étant supérieure à la force de rappel devant être appliquée en vue de déplacer ledit clapet d'isolement (2) de sa position de fermeture à sa position d'ouverture.

2. Volet coupe-feu selon la revendication précédente, **caractérisé par le fait que** l'axe de pivotement (23) du clapet d'isolement (2), et l'axe de rotation (5) de la poignée d'actionnement (4), sont agencés concentriquement ou avec coïncidence mutuelle, et sont notamment de réalisation monobloc.

3. Volet coupe-feu selon l'une des revendications précédentes, **caractérisé par le fait que** la poignée d'actionnement (4) est reliée à l'axe de rotation (5) avec assemblage par complémentarité de formes, sachant que ledit assemblage par complémentarité de formes présente du jeu, et que l'exploitation de ce jeu par la force supplémentaire n'est pas encore validée.

4. Volet coupe-feu selon l'une des revendications précédentes, **caractérisé par le fait qu'**un accouplement patinant est prévu en tant qu'élément intermédiaire (14).

5. Volet coupe-feu selon l'une des revendications 1 à 3, **caractérisé par le fait que** l'élément intermédiaire (14) inclut au moins un ressort (15) dont l'une des extrémités agit indirectement ou directement sur l'axe de rotation (5), et dont l'autre extrémité agit indirectement ou directement sur la poignée d'actionnement (4).

6. Volet coupe-feu selon la revendication précédente, **caractérisé par le fait que** l'élément intermédiaire (14) comprend au moins une surface d'appui (18), un contre-appui (19) complémentaire, ainsi qu'au moins un ressort (15), l'axe de rotation (5) étant muni d'au moins une surface d'appui (18) qui fait saillie latéralement par rapport audit axe de rotation (5), est tournée vers ledit axe de rotation (5), et contre laquelle prend appui l'une des extrémités dudit ressort (15) réalisé, de préférence, en tant que ressort de pression et orienté tangentiellement par rapport audit axe de rotation (5), et la poignée d'actionnement (4) étant dotée dudit contre-appui (19) complémentaire, dévolu à l'autre extrémité dudit ressort (15).

7. Volet coupe-feu selon la revendication précédente, **caractérisé par le fait qu'**il est prévu un élément (16) qui recouvre de préférence la poignée d'actionnement (4) de l'extérieur, dans la région de l'axe de rotation (5), est relié audit axe de rotation (5) avec verrouillage rotatif, et est muni d'au moins une partie latérale (17) formant au moins une surface d'appui (18).

8. Volet coupe-feu selon l'une des revendications 1 à 3, **caractérisé par le fait que** l'élément intermédiaire (14) présente au moins une région (22) de réalisation élastique, ledit élément intermédiaire (14) étant calé sur l'axe de rotation (5) avec verrouillage rotatif, et ladite région (22) de réalisation élastique agissant indirectement ou directement, en particulier latéralement sur la poignée d'actionnement (4).

9. Volet coupe-feu selon l'une des revendications 1 à 3, **caractérisé par le fait que** l'élément intermédiaire (14) est réalisé sous la forme d'un élément qui permet une torsion et est relié, d'une part, à l'axe de rotation (5) avec verrouillage rotatif et, d'autre part, à la poignée d'actionnement (4) avec verrouillage rotatif.

10. Volet coupe-feu selon l'une des revendications précédentes, **caractérisé par le fait que** le clapet d'isolement (2), en applique contre au moins une butée (7) dans la position d'ouverture, est orienté parallèlement à la direction de l'écoulement.

11. Volet coupe-feu selon l'une des revendications précédentes, **caractérisé par le fait qu'**au moins une butée (7) est disposée à la face intérieure du boîtier (1).

12. Volet coupe-feu selon l'une des revendications précédentes, **caractérisé par le fait qu'**un mécanisme de transmission (24), venant en prise avec le clapet d'isolement (2), est prévu dans le boîtier (1) ; et **par le fait qu'**au moins une butée (7) est disposée sur ledit clapet d'isolement (2) et/ou sur ledit mécanisme de transmission (24), de préférence du côté dudit mécanisme de transmission (24) qui est tourné vers ledit clapet d'isolement (2).
